# EUROPÄISCHE PATENTSCHRIFT

(11) **EP 0 588 100 B1**
(45) Veröffentlichungstag und Bekanntmachung des Hinweises auf die Patenterteilung: **23.10.1996**
(21) Anmeldenummer: 93113344.1
(22) Anmeldetag: 20.08.1993
(51) Int. Cl.: D06F 39/12

(54) **Wäschebehandlungsmaschine**
Laundry treatment machine
Machine pour le traitement du linge

(30) Priorität: 21.08.1992 DE 4227644 U
(43) Veröffentlichungstag der Anmeldung: 23.03.1994
(73) Patentinhaber: Miele & Cie. GmbH & Co., D-33325 Gütersloh (DE)
(72) Erfinder: Bergmann, Jürgen, D-33619 Bielefeld (DE); Handwerk, Norbert, D-33332 Gütersloh (DE); Knoke, Matthias, D-33378 Rheda-Wiedenbrück (DE); Krämer, Ernst, D-33332 Gütersloh (DE); Landeck, Andreas, D-33334 Gütersloh (DE); Miele, Rudolf, D-33332 Gütersloh (DE); Müther, Robert, D-33378 Rheda-Wiedenbrück (DE); Nagel, Georg, D-59320 Ennigerloh (DE); Schrader, Kurt, D-33332 Gütersloh (DE); Strathkötter, Rolf, D-33649 Bielefeld (DE); Wartig, Matthias, D-33397 Rietberg (DE); Zinkann, Peter, Dr., D-33332 Gütersloh (DE)

(56) Entgegenhaltungen:
- EP-A- 0 208 334
- EP-A- 0 265 704
- DE-U- 6 751 415
- FR-A- 1 520 703
- GB-A- 2 022 621

## Beschreibung

Die Erfindung betrifft eine Wäschebehandlungsmaschine, insbesondere eine Trommelwaschmaschine, einen Trommeltrockner oder einen Trommelwaschtrockner, mit für die Wäschebehandlung erforderlichen Funktionsbaugruppen und Funktionsbauteilen, mit einem Rahmen zur Aufnahme der Funktionsbaugrupen und Funktionsbauteile und mit das Erscheinungsbild des Gerätes prägenden Gehäuse-Sichtflächen wie Seitenwände, Frontwand und Deckel. Daneben betrifft die Erfindung ein Verfahren zur Fertigung einer solchen Wäschebehandlungsmaschine.

Es ist bei Wäschebehandlungsmaschinen bekannt (EP 0 208 334 B1), einen Rahmen bzw. eine ähnliche Tragstruktur zur Aufnahme der Funktionsbauteile, beispielsweise des schwingenden Aggregats vorzusehen. Dabei werden einzelne Gehäuse-Sichtflächen, beispielsweise die Frontwand, als tragende Elemente für die Tragstruktur verwendet. Eine individuelle Gestaltung der Gehäuse-Sichtfläche des Haushaltgerätes ist somit im Anschluß an den Montagevorgang nicht mehr möglich.

Es ist weiterhin bekannt (DE-GM 67 51 415), das Waschaggregat einer Waschmaschine funktionsfähig in ein Rahmengestell ohne Gehäuse-Sichtflächen einzubauen. Die Anordnung weiterer, für die Funktion einer Waschmaschine wichtigen Bauteile wie Einspülkasten oder Bedienblende sind dort jedoch nicht offenbart. Eine ahnliche Maschine ist aus der FR-A-1 520 703 bekannt.

Der Erfindung liegt das Problem zugrunde, eine Wäschebehandlungsmaschine zu offenbaren, die bis zu ihrer endgültigen Fertigstellung jegliche Wahlfreiheit in bezug auf ihre Oberflächengestaltung bietet.

Dieses Problem wird bei dem erfindungsgemäßen Gegenstand dadurch gelöst, daß der Rahmen mit den Funktionsbaugruppen und Funktionsbauteilen, wie beispielsweise eine Schalterblende samt Schalterteil, als arbeitsfähiges, prüfbares Basisgerät zusammensetzbar ist, wobei das Basisgerät keinerlei Gehäuse-Sichtflächen aufweist.

Daneben liegt der Erfindung das Problem zugrunde, ein Verfahren zur Fertigung einer solchen Wäschebehandlungsmaschine zu offenbaren. Dies wird durch ein Verfahren mit den Merkmalen des Patentanspruchs 21 gelöst.

Die mit der Erfindung erzielbaren Vorteile liegen neben einer freien Wahl der Oberflächenbeschaffenheit darin, daß die empfindlichen Gehäuse-Sichtflächen während des Montagevorgangs des Basisgeräts nicht beschädigt werden können. Ein weiterer Vorteil besteht darin, daß bei der Fertigung des Basisgeräts die Bauteile aus verschiedenen Richtungen eingesetzt werden können. Dies erleichtert eine vollautomatische Montage.

Es hat sich als vorteilhaft erwiesen, daß der Rahmen aus einem Bodenblech, einer Rückwand, im oberen Seitenbereich links und rechts angeordneten seitlichen Verstärkungsleisten und entweder zwei Frontleisten und mindestens einer die Frontleisten im oberen Bereich verbindenden vorderen Verstärkungsleiste oder einem frontseitig angeordneten Stabilisierungsblech gebildet wird. Hierdurch wird ein stabiler, verwindungssteifer Rahmen geschaffen, welcher gelagert und transportiert werden kann. Durch die getrennte Ausbildung von Bodenteil und Rückwand kann Material eingespart werden, da dann zur Erlangung der notwendigen Gerätesteifigkeit nur das Bodenteil aus stärkerem Blech gefertigt werden muß.

Es hat sich weiterhin als vorteilhaft erwiesen, die Rahmenteile mittels Durchsetzfügen miteinander zu verbinden. Durch den Verzicht auf Schweißverbindungen können für den Rahmen beliebige Materialien verwendet werden, z. B. nicht verzinktes Blech, welches beim Schweißen Probleme bereitet. Durch den Verzicht auf Schraubverbindungen wird die Montage vereinfacht und leichter automatisierbar, da die Anzahl der Einzelteile verringert wird.

Es hat sich ferner als vorteilhaft erwiesen, daß der Rahmen Mittel zur lösbaren Befestigung der Gehäuse-Sichtflächen aufweist. Hierdurch können zur Wartung und zum Austausch von Bauteilen einzelne Flächen entfernt werden, wodurch der Zugang zu diesen Teilen erleichtert wird. Daneben können die Gehäuse-Sichtflächen nachträglich auch noch am Aufstellungsplatz des Wäschebehandlungsgerätes ausgetauscht werden, wenn der Benutzer ein anderes Design wünscht oder eine Oberfläche beschädigt ist.

Daneben ist es vorteilhaft, daß die Seitenwände an den seitlichen Verstärkungsleisten und an den Frontleisten bzw am Stabilisierungsblech durch Schraubverbindungen befestigt sind, welche im Endzustand der Montage vom Deckel und von der Frontwand verdeckt werden. Hierdurch wird das Erscheinungsbild der Wäschebehandlungsmaschine verbessert.

Weiterhin hat es sich als vorteilhaft erwiesen, die Seitenwände über Rastelemente mit dem Bodenteil zu verbinden. Hierdurch erübrigt sich zu deren Befestigung und zum Lösen ein seitliches Anheben des Geräts, wodurch die Montage und Demontage (Kundendienst) am stehenden Gerät erfolgen kann.

Es hat sich ferner als vorteilhaft erwiesen, daß das Bodenteil als aus einem Blechzuschnitt hergestellte, geschlossene Bodenwanne ausgebildet ist. Hierdurch kann sie als Auffangwanne für Leckwasser verwendet werden, wodurch sich der Einbau einer zusätzlichen Auffangwanne erübrigt.

Daneben ist es vorteilhaft, die Bodenwanne aus dem vorhandenen Blechzuschnitt mit gezogenen und abgekanteten Befestigungselementen für einzelne Funktionsbaugruppen oder Funktionsbauteile, wie beispielsweise Schwingungsdämpfern des schwingenden Aggregats, einer Laugenbehälter-Entleerungspumpe oder eines Feuchtigkeitssensors zu versehen. Hierdurch erfolgt eine Krafteinleitung vom schwingenden Aggregat direkt in die Bodenwanne. Daneben bildet die Bodenwanne mit den vorgenannten Bauteilen eine vormontierbare Einheit, die vor dem Zusammenfügen des Rahmens prüfbar ist.

Es hat sich weiterhin als vorteilhaft erwiesen, die Bodenwanne mit aus dem Blechzuschnitt gebildeten Eckverbindungen zur Rückwand zu versehen. Hierdurch wird die Stabilität des Rahmens erhöht, zusätzliche Knotenbleche werden nicht benötigt.

Daneben hat es sich als vorteilhaft erwiesen, die Bodenwanne im hinteren Bereich mit einem durch eine Blechumkantung gebildeten Sockelrücksprung auszubilden. Hierdurch kann der Netzanschlußkasten für die Stromversorgung des Geräts vormontiert werden. Daneben bietet der Sockelrücksprung dem Benutzer Platz zum Verlegen von Zulauf- und Ablaufschläuchen und Netzanschlußkabeln..

Es hat sich ferner als vorteilhaft erwiesen, daß die Bodenwanne in ihrem hinteren Bereich durch Durchsetzfügen mit der Rückwand verbunden ist. Hierdurch wird die Stabilität des Rahmens zusätzlich erhöht.

Bei Trommeltrocknern bzw. Trommelwaschtrocknern ist es auch vorteilhaft, an der Rückwand einen Heizkanal zur Erwärmung und Einleitung von Heißluft in eine Trockentrommel anzuordnen und mit dieser durch Durchsetzfügen zu verbinden. Bei einer solchen Ausführungsform ist zur Abdichtung des Heizkanals lediglich das Einbringen von Dichtmasse an den Verbindungsstellen notwendig und es kann auf die allgemein gebräuchliche Gummidichtung verzichtet werden.

Es hat sich weiterhin als vorteilhaft erwiesen, das Stabilisierungsblech mit Befestigungselementen zur Befestigung einzelner Funktionsbaugruppen oder Funktionsbauteile, wie beispielsweise Schalterblende samt Steuerteil, Leistungsteil, Türscharnier, Türschloß oder Niveauschalter auszustatten. Hierdurch bildet auch das Stabilisierungsblech mit den vorgenannten Bauteilen eine vormontierbare Einheit, die vor dem Zusammenfügen des Rahmens prüfbar ist.

Daneben hat es sich als vorteilhaft erwiesen, im unteren Bereich des Stabilisierungsblechs eine Montageöffnung vorzusehen, welche einen freien Zugang zu den auf dem Bodenblech und im unteren Bereich des schwingenden Aggregats angeordneten Funktionsbaugruppen und Funktionsbauteilen bietet. Dem Kundendienst wird so ein Austauschen der vorgenannten Teile erleichtert.

In einer vorteilhaften Ausgestaltung der erfindungsgemäßen Wäschebehandlungsmaschine ist im Stabilisierungsblech eine erste Funktionsöffnung angeordnet, die mit einer in der Frontwand angeordneten Türöffnung den Zugang zur Einfüllöffnung bildet und in deren Randbereich Aufnahmevorrichtungen für das Türschloß und das Türscharnier liegen, wobei der Durchmesser der Türöffnung größer als der Außendurchmesser der Tür ist. Hierdurch kann die zur Dichtigkeitsüberprüfung montierte Tür beim Aufsetzen der Frontwand am Basisgerät verbleiben.

Es hat sich weiterhin als vorteilhaft erwiesen, daß der durch die Türöffnung sichtbare Bereich des Stabilisierungsblechs durch eine im wesentlichen kreisringförmige Blende verdeckt wird, wobei die Blende entweder mit dem Stabilisierungsblech oder mit der Tür verbunden ist. Hierdurch wird der optische Eindruck verbessert.

Ausführungsbeispiele der Erfindung sind in den Zeichnungen dargestellt und werden im folgenden näher beschrieben.

Es zeigen:
- Figur 1: eine Waschmaschine mit dem Basisgerät (1) und den daran anzuordnenden Gehäuse-Sichtflächen in Explosionsdarstellung,
- Figur 2: den Rahmen (5) für eine Waschmaschine als Einzelheit,
- Figur 3: den Aufbau des Basisgeräts (1) anhand einer Explosionsdarstellung
- Figur 4: einen Ausschnitt einer erfindungsgemäß aufgebauten Waschmaschine im Bereich der Tür
- Figur 5a: einen Ausschnitt aus dem Blechzuschnitt der Bodenwanne im Bereich Halterung für die Schwingungsdämpfer
- Figur 5b: die fertige Halterung als Einzelteil
- Figur 6: eine Rastvorrichtung für eine Seitenwand als Einzelheit
- Figur 7: den Rahmen (105) eines Trommeltrockners als Einzelheit
- Figur 8: das Basisgerät (101) eines Trommeltrockners.

In der Figur 1 ist der prinzipielle Aufbau einer erfindungsgemäß gestalteten Wäschebehandlungsmaschine (hier Waschmaschine) anhand einer Explosionsdarstellung gezeigt. Die Maschine besteht aus einem Basisgerät (1) und daran anzuordnenden Gehäuse-Sichtflächen, nämlich zwei Seitenwänden (2a,b), der Frontwand (3) und dem Deckel (4). Das Basisgerät (1) wird durch einen Rahmen (5) mit darin angeordneten Funktionsbaugruppen und Funktionsbauteilen gebildet.

Das Bodenteil des in Figur 2 dargestellten Rahmens (5) wird aus einem einzigen Blechzuschnitt durch Streckziehen und Hochstellen hergestellt. Dabei wird aus einer Blechplatine eine seitlich geschlossene Bodenwanne (6) geformt, welche auf der Grundfläche Bohrungen(7a,b) zur Befestigung des Feuchtigkeitssensors (8) und der Gerätefüße oder eines in den Zeichnungen nicht dargestellten Höhenausgleichsystems besitzt. Gleichzeitig entstehen Halterungen (9) zur Aufnahme von Schwingungsdämpfern (10) (s. Figur 5a und b). Am Rand der Bodenwanne (6) ist eine Klemmvorrichtung (11) für die Laugenbehälter-Entleerungspumpe (12) angeordnet.

Durch Umkantungen im hinteren Bereich wird die Bodenwanne (6) mit einem Sockelrücksprung (13) versehen, an den sich ein Verbindungssteg (14) und seitliche Eckverbindungen (15a,b) anschließen. Über diese wird Rückwand (16) mit der Bodenwanne (6) nur durch Durchsetzfügen verbunden.

Der Rückwand (16) gegenüberliegend ist auf der Frontseite ein Stabilisierungsblech (17) mit seinen unteren Ausläufern (18a,b) in den vorderen Ecken (19a,b) der Bodenwanne (6) befestigt. Zur seitlichen Versteifung im oberen Bereich sind Stabilisierungsblech (17) und Rückwand (16) durch seitliche Verstärkungsleisten (20a,b) fixiert. Alle vorgenannten Verbindungen sind allein durch Durchsetzfügen hergestellt.

Das Stabilisierungsblech (17) ist mit Funktions- und Montageöffnungen versehen. Eine erste Funktionsöffnung (21) bildet mit der Türöffnung in der Frontwand (3) den Zugang zur Einfüllöffnung des Laugenbehälters. Im Randbereich dieser Funktionsöffnung (21) sind Bohrungen angeordnet, welche zur Befestigung eines Türschlosses (22), eines Türscharniers (23) und einer Blende (24) zur Halterung der Frontwand (3) dienen. Weitere Funktionsöffnungen (25;27) dienen zur Aufnahme einer Schalterblende (26), eines Waschmitteleinspülkastens (28) (s. Figur 3) und von in den Zeichnungen nicht dargestellten Niveauschaltern. Im unteren Bereich des Stabilisierungsblechs (17) befindet sich eine Montageöffnung (29), die einen freien Zugang zu den auf der Bodenwanne (6) angeordneten Funktionsbaugruppen und Funktionsbauteilen bietet.

Figur 3 zeigt den Aufbau des Basisgeräts (1) anhand einer Explosionsdarstellung. Bodenwanne (6) und Rückwand (16) bilden eine vorgefertigte erste Montageeinheit, wobei die Bodenwanne (6) bereits mit der Laugenbehälter-Entleerungspumpe (12), dem Feuchtigkeitssensor (8), den Schwingungsdämpfern (10), dem Netzanschlußkasten (30) und den in der Zeichnung nicht dargestellten Gerätefüßen sowie einer ebenfalls nicht dargestellten automatischen Höhenverstellung bestückt ist.

Eine zweite Montageeinheit wird durch das Stabilisierungsblech (17) mit den daran befestigten seitlichen Verstärkungsleisten (20a,b) gebildet. Am Stabilisierungsblech (17) sind Schalterblende (26) mit Steuerteil, Leistungsteil (42), Türschloß (22) und Niveauschaltern vormontiert.

Eine dritte Montageeinheit besteht aus dem schwingenden Aggregat (31) und daran befestigten Wasserlauf-Funktionsbauteilen. Zur Montage werden die erste und die zweite Einheit um das schwingende Aggregat (31) herum zusammengesetzt und durch Durchsetzfügen an den Koppelpunkten (32,33) oben hinten und unten vorn verbunden. Danach werden die elektrische Verbindungen und Schlauchverbindungen zwischen den Montageeinheiten hergestellt. Zuletzt wird die Tür (34) durch Verschrauben des Türscharniers (23) am Stabilisierungsblech (17) eingesetzt. Auf diese Weise entsteht ein arbeitsfähiges, prüfbares Basisgerät (1).

Eine Alternative zum vorbeschriebenen Montageverfahren besteht darin, zuerst die erste und zweite Montageeinheit zusammenzufügen und nachträglich in diese das schwingende Aggregat (31) von der Seite her in den Rahmen (5) einzusetzen.

Eine dritte Möglichkeit ergibt sich dadurch, zuerst den Rahmen (5) aufzubauen und in diesen sämtliche Funktionsbauteile und -baugruppen einzeln einzusetzen.

Eine vierte Alternative besteht darin, aus der Rückwand (16), der vorbestückten Bodenwanne (6) und dem Stabilisierungsblech (17) einen u-förmigen Grundkörper aufzubauen, in den das an den seitlichen Vertstärkungsleisten aufgehängte schwingende Aggregat (31) von oben eingefügt wird.

Dieses Basisgerät (1) kann nach der Prüfung durch Montage der Gehäuse-Sichtflächen wie Seitenwände (2a,b) und Frontwand (3) komplettiert werden. In bezug auf die Oberflächenbeschaffenheit, Materialwahl und Farbe kann hier auf spezielle Kundenwünsche eingegangen werden. Es ist z. B. möglich, emaillierte oder platinen-pulverbeschichtete, fertigteil-pulverbeschichtete, lackierte Oberflächen oder Edelstahl-Oberflächen zu wählen, da die Befestigungsmittel für die Anordnung der Gehäuseteile am Rahmen (5) darauf abgestimmt sind. Die Rückwand (16) kann als Bestandteil des Rahmens (5) unabhängig von einer späteren Anpassung der Oberfläche der Seitenwände (2a,b) einheitlich, z. B. verzinkt oder pulverbeschichtet, ausgebildet sein, da sie keine Sichtfläche darstellt.

Das Anbringen der Seitenwände (2a,b) an den Rahmen (5) erfolgt durch Aufsetzen ihrer oberen Kanten (35) auf die seitlichen Verstärkungsleisten (20a,b) und anschließende Verrastung mit der Bodenwanne (6). Hierzu sind entsprechende Rastvorrichtungen (36) (s Figur 6) an der Grundfläche der Bodenwanne (6) angeordnet. Eine zusätzliche Sicherung erfolgt durch Schraubverbindungen zwischen den Seiten- und Oberkanten und dem Stabilisierungsblech (17), der Rückwand (16) und den seitlichen Verstärkungsleisten (20a,b). Anstelle der Schraubverbindungen sind Klemmverbindungen möglich. Die vorgenannten Verbindungen werden durch die Frontwand (3) bzw. den Deckel (4) verdeckt.

Figur 4 zeigt die Befestigung der Frontwand (3) am Stabilisierungsblech (17).Sie ist durch Scharniere (37) schwenkbar gelagert. Um das nachträgliche Aufsetzen zu ermöglichen, ist die Türöffnung (38) der Frontwand (3) so groß bemessen, daß sie über die Tür (34) geschwenkt werden kann und dabei weder Türschloß (22) noch Türscharnier (23) verdeckt. Nachdem die Frontwand (3) am Stabilisierungsblech (17) anliegt, wird die Tür (34) geöffnet. Der Rand der Türöffnung (38) bildet durch eine Abkantung (39) eine ca. 2mm breite Auflagefläche für eine im wesentlichen kreisringförmige Blende (24). Diese wird in die Öffnung (38) eingesetzt und mit dem Stabilisierungsblech (17) verschraubt. Hierdurch wird die Frontwand (3) fixiert. Die Blende (24) besitzt Aussparungen (40;41) im Bereich des Türschlosses (22) und des Türscharniers (23).

Figur 7 und 8 zeigen den Rahmen (105) bzw. das Basisgerät (101) eines erfindungsgemäß aufgebauten Trommeltrockners. Der Rahmen ist ohne Stabilisierungsblech (17) ausgebildet. Es sind lediglich zwei Frontleisten (150a,b)) und eine vordere Verstärkungsleiste (121) vorgesehen. Auch hier sind alle Verbindungen allein durch Durchsetzfügen hergestellt. Die Schalterblende (126) samt Steuerteil, das Leistungsteil (142) und das Türschloß (122) werden hier an den Verstärkungsleisten (120a,b;121) und an den Frontleisten (150a,b) befestigt. An der Rückwand (116) des Rahmens (105) ist ein Heizkanal (151) zur Erwärmung und Einleitung von Heißluft in die Trockentrommel (152) angeordnet und durch Durchsetzfügen mit dieser verbunden. Vor dem Durchsetzfügen wird auf die Verbindungsstellen eine Dichtmasse aufgetragen.

## Patentansprüche

1. Wäschebehandlungsmaschine, insbesondere Trommelwaschmaschine, Trommeltrockner oder Trommelwaschtrockner, mit für die Wäschebehandlung erforderlichen Funktionsbaugruppen und Funktionsbauteilen, mit einem Rahmen zur Aufnahme der Funktionsbaugrupen und Funktionsbauteile und mit das Erscheinungsbild des Gerätes prägenden Gehäuse-Sichtflächen wie Seitenwände, Frontwand und Deckel,
dadurch gekennzeichnet,
daß der Rahmen (5;105) mit den Funktionsbaugruppen und Funktionsbauteilen, wie beispielsweise einer Schalterblende samt Schalterteil, als arbeitsfähiges, prüfbares Basisgerät (1;101) zusammensetzbar ist, wobei das Basisgerät (1;101) keinerlei Gehäuse-Sichtflächen aufweist.

2. Wäschebehandlungsmaschine nach Anspruch 1,
dadurch gekennzeichnet,
daß der Rahmen (105) aus
- einem Bodenteil
- einer Rückwand (116)
- zwei Frontleisten (150a,b)
- mindestens einer die Frontleisten im oberen Bereich verbindenden vorderen Verstärkungsleiste (121)
- und im oberen Seitenbereich links und rechts angeorneten seitlichen Verstärkungsleisten (120a,b)
gebildet wird.

3. Wäschebehandlungsmaschine nach Anspruch 1,
dadurch gekennzeichnet,
daß der Rahmen (5) aus
- einem Bodenteil
- einer Rückwand (16)
- einem frontseitig angeordneten Stabilisierungsblech (17)
- und im oberen Seitenbereich links und rechts angeordneten seitlichen Verstärkungsleisten (20a,b)
gebildet wird.

4. Wäschebehandlungsmaschine nach Anspruch 2 oder 3,
dadurch gekennzeichnet,
daß die Rahmenteile mittels Durchsetzfügen miteinander verbunden sind.

5. Wäschebehandlungsmaschine nach einem oder mehreren der Ansprüche 1 bis 4,
dadurch gekennzeichnet,
daß der Rahmen (5;105) Mittel zur lösbaren Befestigung der Gehäuse-Sichtflächen aufweist.

6. Wäschebehandlungsmaschine nach Anspruch 5,
dadurch gekennzeichnet,
daß die Seitenwände (2a,b) an den Frontleisten bzw. am Stabilisierungsblech (17) und/oder an den seitlichen Verstärkungsleisten (20a,b) durch Schraub- oder Klemmverbindungen befestigt sind, welche im Endzustand der Montage von der Frontwand (3) oder vom Deckel (4) verdeckt werden.

7. Wäschebehandlungsmaschine nach einem der Ansprüche 5 oder 6,
dadurch gekennzeichnet,
daß die Seitenwände (2a,b) über Rastelemente mit dem Bodenteil verbunden sind.

8. Wäschebehandlungsmaschine nach einem der Ansprüche 2 bis 7,
dadurch gekennzeichnet,
daß das Bodenteil als aus einem Blechzuschnitt hergestellte, seitlich geschlossene Bodenwanne (6) ausgebildet ist.

9. Wäschebehandlungsmaschine nach Anspruch 8,
dadurch gekennzeichnet,
daß die Bodenwanne (6) aus dem vorhandenen Blechzuschnitt gezogene und abgekantete Befestigungselemente (7a,b;9;11) für einzelne Funktionsbaugruppen oder Funktionsbauteile, wie beispielsweise Schwingungsdämpfer (10) des schwingenden Aggregats (31), eine Laugenbehälter-Entleerungspumpe (12) oder einen Feuchtigkeitssensor (8), besitzt.

10. Wäschebehandlungsmaschine nach einem der Ansprüche 8 oder 9,
dadurch gekennzeichnet,
daß die Bodenwanne (6) aus dem Blechzuschnitt gebildete Eckverbindungen (15a,b) zur Rückwand (16;116) besitzt.

11. Wäschebehandlungsmaschine nach einem der Ansprüche 8 bis 10,
dadurch gekennzeichnet,
daß die Bodenwanne (6) Aufnahmevorrichtungen für Gerätefüße und/oder für ein Höhenausgleichssystem besitzt.

12. Wäschebehandlungsmaschine nach einem der Ansprüche 8 bis 11,
dadurch gekennzeichnet,
daß die Bodenwanne (6) im hinteren Bereich einen durch eine Blechumkantung gebildeten Sockelrücksprung (13) besitzt.

13. Wäschebehandlungsmaschine nach einem der Ansprüche 8 bis 12,
dadurch gekennzeichnet,
daß die Bodenwanne (6) in ihrem hinteren Bereich durch Durchsetzfügen mit der Rückwand (16;116) verbunden ist.

14. Wäschebehandlungsmaschine, insbesondere Trommeltrockner oder Trommelwaschtrockner nach einem der Ansprüche 2 bis 13,
dadurch gekennzeichnet,
daß an der Rückwand (116) ein Heizkanal (151) zur Erwärmung und Einleitung von Heißluft in eine Trockentrommel (152) angeordnet und mit dieser durch Durchsetzfügen verbunden ist.

15. Wäschebehandlungsmaschine, insbesondere Trommeltrockner nach Anspruch 2 und einem oder mehreren der Ansprüche 4 bis 14,
dadurch gekennzeichnet,
daß die oberen und seitlichen Verstärkungsleisten (120a,b) und die Frontleiste (121) Befestigungsvorrichtungen zur Befestigung einzelner Funktionsbaugruppen oder Funktionsbauteile, wie beispielsweise Schalterblende (126) samt Steuerteil, Leistungsteil (142) oder Türschloß (22) besitzen.

16. Wäschebehandlungsmaschine, insbesondere Trommelwaschmaschine oder Trommelwaschtrockner nach einem der Ansprüche 3 bis 14,
dadurch gekennzeichnet,
daß das Stabilisierungsblech (17) Befestigungselemente zu Befestigung einzelner Funktionsbaugruppen oder Funktionsbauteile, wie beispielsweise Schalterblende (26) samt Steuerteil, Leistungsteil (42), Türscharnier (23), Türschloß (22) oder Niveauschalter besitzt.

17. Wäschebehandlungsmaschine, insbesondere Trommelwaschmaschine oder Trommelwaschtrockner nach Anspruch 16,
dadurch gekennzeichnet,
daß das Stabilisierungsblech (17) im unteren Bereich eine Montageöffnung (29) besitzt, welche einen freien Zugang zu der auf der Bodenwanne (6) und im unteren Bereich des schwingenden Aggregats (31) angeordneten Funktionsbaugruppen und Funktionsbauteilen bietet.

18. Wäschebehandlungsmaschine, insbesondere Trommelwaschmaschine oder Trommelwaschtrockner nach den Ansprüchen 16 oder 17 mit einem Wäschebehandlungsraum mit einer durch eine Tür (34) verschlossene Einfüllöffnung,
dadurch gekennzeichnet,
daß im Stabilisierungsblech (17) eine erste Funktionsöffnung (21) angeordnet ist, die mit einer in der Frontwand (3) angeordneten Türöffnung (38) den Zugang zur Einfüllöffnung bildet und im Randbereich Aufnahmevorrichtungen für das Türschloß (22) und das Türscharnier (23) besitzt, und daß der Durchmesser der Türöffnung (38) größer als der Außendurchmesser der Tür (34) ist.

19. Wäschebehandlungsmaschine, insbesondere Trommelwaschmaschine oder Waschtrockner nach Anspruch 18,
dadurch gekennzeichnet,
daß der durch die Türöffnung (38) sichtbare Bereich des Stabilisierungsblechs (17) durch eine im wesentlichen kreisrinförmige Blende (24) verdeckt wird, wobei die Blende (24) entweder mit dem Stabilisierungsblech (17) oder mit der Tür (34) verbunden ist.

20. Wäschebehandlungsmaschine nach einem der Ansprüche 1 bis 19,
dadurch gekennzeichnet,
daß die Frontwand (3) in einem Seitenbereich durch Scharnierung und im Randbereich der Türöffnung (38) durch eine am Stabilisierungsblech (17) verschraubte Blende (24) befestigt ist.

21. Verfahren zur Fertigung einer Wäschebehandlungsmaschine nach einem oder mehreren der Ansprüche 1 bis 20,
gekennzeichnet durch folgende Verfahrensschritte:
- Fertigung einer ersten Montageeinheit, bestehend aus der Rückwand (16), dem Bodenteil und aus auf diesem befestigten Funktionsbaugruppen oder Funktionsbauteilen, wie beispielsweise einem Feuchtigkeitssensor (8),
- Fertigung einer zweiten Montageeinheit, bestehend aus zwei seitlichen Verstärkungsleisten (20a,b), dem Stabilisierungsblech (17) und aus auf diesem befestigten Funktionsbaugruppen oder Funktionsbauteilen, wie beispielsweise einer Schalterblende (26) samt Steuerteil, einem Leistungsteil (42), einem Türscharnier (23), einem Türschloß (22) oder einem Niveauschalter,
- Fertigung einer dritten Montageeinheit, bestehend aus dem schwingenden Aggregat (31) und an diesem angeordneten Wasserlauf-Funktionsbauteilen,
- Zusammensetzen der ersten und zweiten Montageeinheit um die dritte Montageeinheit zu einem arbeitsfähigen, prüfbaren Basisgerät (1;101), wobei alle Verbindungen der Rahmenteile durch Durchsetzfügen hergestellt werden,
- Anbringen von Gehäuse-Sichtflächen wie Deckel (4), Frontwand (3) und Seitenflächen.

22. Verfahren zur Fertigung einer Wäschebehandlungsmaschine nach einem oder mehreren der Ansprüche 1 bis 20,
gekennzeichnet durch folgende Verfahrensschritte:
- Fertigung eines Rahmens (5), bestehend aus der Rückwand (16), dem Bodenteil und aus auf diesem befestigten Funktionsbaugruppen oder Funktionsbauteilen, wie beispielsweise einem Feuchtigkeitssensor (8), zwei seitlichen Verstärkungsleisten (20a,b), dem Stabilisierungsblech (17) und aus auf diesem befestigten Funktionsbaugruppen oder Funktionsbauteilen, wie beispielsweise einer Schalterblende (26) samt Steuerteil, einem Leistungsteil (42), einem Türscharnier (23), einem Türschloß (22) oder einem Niveauschalter, wobei alle Verbindungen der Rahmenteile durch Durchsetzfügen hergestellt werden,
- Einsetzen des schwingenden Aggregats (31) und der an diesem angeordneten Wasserlauf-Funktionsbauteile,
- Anbringen von Gehäuse-Sichtflächen wie Deckel (4), Frontwand (3) und Seitenflächen.

## Claims

1. Laundry treating machine, more especially a drum-type washing machine, drum-type drier or drum-type washer-drier, having operational assemblies and operational component parts which are required for the treatment of laundry, having a frame for accommodating the operational assemblies and operational component parts, and having visible housing faces, such as lateral walls, front wall and cover, which create the outward appearance of the appliance, characterised in that the frame (5;105) can be fitted with the operational assemblies and operational component parts, such as a switch surround together with the switch unit, for example, as the workable, testable basic appliance (1;101), the basic appliance (1;101) including no visible housing faces whatsoever.

2. Laundry treating machine according to claim 1, characterised in that the frame (105) is formed from
- a base portion,
- a rear wall (116),
- two front bars (150a,b),
- at least one front reinforcing bar (121), which connects the front bars in the upper region,
- and lateral reinforcing bars (120a,b), which are disposed on the left and right in the upper lateral region.

3. Laundry treating machine according to claim 1, characterised in that the frame (5) is formed from
- a base portion,
- a rear wall (16),
- a stabilising plate (17) disposed at the front end,
- and lateral reinforcing bars (20a,b), which are disposed on the left and right in the upper lateral region.

4. Laundry treating machine according to claim 2 or 3, characterised in that the frame members are interconnected by means of through-joints.

5. Laundry treating machine according to one or more of claims 1 to 4, characterised in that the frame (5;105) includes means for the detachable securement of the visible housing faces.

6. Laundry treating machine according to claim 5, characterised in that the lateral walls (2a,b) are mounted on the front bars, or respectively on the stabilising plate (17), and/or on the lateral reinforcing bars (20a,b) by screwing or clamping connections, which are covered by the front wall (3) or by the cover (4) in the final stage of assembly.

7. Laundry treating machine according to one of claims 5 or 6, characterised in that the lateral walls (2a,b) are connected to the base portion via locking elements.

8. Laundry treating machine according to one of claims 2 to 7, characterised in that the base portion is configured as a laterally closed trough-shaped base (6) produced from a sheet metal blank.

9. Laundry treating machine according to claim 8, characterised in that the trough-shaped base (6) has securing elements (7a,b;9;11), which have been drawn and angled from the existing sheet metal blank, for individual operational assemblies or operational component parts, such as oscillation dampers (10) of the oscillating unit (31), for example, a pump (12) for emptying the washing liquor container or a moisture sensor (8).

10. Laundry treating machine according to one of claims 8 or 9, characterised in that the trough-shaped base (6) has corner connections (15a,b), formed from the sheet metal blank, for joining to the rear wall (16;116).

11. Laundry treating machine according to one of claims 8 to 10, characterised in that the trough-shaped base (6) has receiving means for accommodating appliance feet and/or for accommodating a levelling system.

12. Laundry treating machine according to one of claims 8 to 11, characterised in that the trough-shaped base (6) has in its rear region a recessed support (13) formed by a bending-over of the sheet metal.

13. Laundry treating machine according to one of claims 8 to 12, characterised in that the trough-shaped base (6) is connected in its rear region to the rear wall (16;116) by through-joints.

14. Laundry treating machine, more especially a drum-type drier or drum-type washer-drier, according to one of claims 2 to 13, characterised in that a heating duct (151) is disposed on the rear wall (116) for the heating and introduction of hot air into a drying drum (152) and is connected to said drum by through-joints.

15. Laundry treating machine, more especially a drum-type drier, according to claim 2 and one or more of claims 4 to 14, characterised in that the upper and lateral reinforcing bars (120a,b) and the front bar (121) have securing devices for the securement of individual operational assemblies or operational component parts, such as a switch surround (126), for example, together with a control unit, power unit (142) or door lock (22).

16. Laundry treating machine, more especially a drum-type washing machine or drum-type washer-drier, according to one of claims 3 to 14, characterised in that the stabilising plate (17) has securing elements for the securement of individual operational assemblies or operational component parts, such as a switch surround (26), for example, together with a control unit, power unit (42), door hinge (23), door lock (22) or level switch.

17. Laundry treating machine, more especially a drum-type washing machine or drum-type washer-drier, according to claim 16, characterised in that the stabilising plate (17) has, in its lower region, an assembly aperture (29), which offers free access to the operational assemblies and operational component parts disposed on the trough-shaped base (6) and in the lower region of the oscillating unit (31).

18. Laundry treating machine, more especially a drum-type washing machine or drum-type washer-drier, according to claim 16 or 17, having a laundry treating chamber provided with a filler opening sealed by a door (34), characterised in that a first operational aperture (21) is disposed in the stabilising plate (17) and provides, with a door opening (38) disposed in the front wall (3), the access to the filler opening, said operational aperture having in its edge region receiving means for accommodating the door lock (22) and the door hinge (23), and in that the diameter of the door opening (38) is greater than the external diameter of the door (34).

19. Laundry treating machine, more especially a drum-type washing machine or washer-drier, according to claim 18, characterised in that the region of the stabilising plate (17) visible through the door opening (38) is covered by a substantially annular surround (24), the surround (24) being connected either to the stabilising plate (17) or to the door (34).

20. Laundry treating machine according to one of claims 1 to 19, characterised in that the front wall (3) is mounted in a lateral region by hinging and in the edge region of the door opening (38) by a surround (24), which is screwed on the stabilising plate (17).

21. Method of manufacturing a laundry treating machine according to one or more of claims 1 to 20, characterised by the following method steps:
- manufacturing a first assembly unit, comprising the rear wall (16), the base portion and operational assemblies or operational component parts which are mounted on said base portion, such as a moisture sensor (8), for example,
- manufacturing a second assembly unit, comprising two lateral reinforcing bars (20a,b), the stabilising plate (17) and operational assemblies or operational component parts which are mounted on said plate, such as a switch surround (26), for example, together with a control unit, a power unit (42), a door hinge (23), a door lock (22) or a level switch,
- manufacturing a third assembly unit, comprising the oscillating unit (31) and operational water-circulating component parts disposed thereon,
- fitting the first and second assembly units around the third assembly unit to form a workable, testable basic appliance (1;101), all of the connections between the frame members being established by through-joints,
- attaching visible housing faces, such as cover (4), front wall (3) and lateral faces.

22. Method of manufacturing a laundry treating machine according to one or more of claims 1 to 20, characterised by the following method steps:
- manufacturing a frame (5), comprising the rear wall (16), the base portion and operational assemblies or operational component parts which are mounted on said base portion, such as a moisture sensor (8), for example, two lateral reinforcing bars (20a,b), the stabilising plate (17) and operational assemblies or operational component parts which are mounted on said plate, such as a switch surround (26), for example, together with a control unit, a power unit (42), a door hinge (23), a door lock (22) or a level switch, all of the connections between the frame members being established by through-joints,
- inserting the oscillating unit (31) and the operational water-circulating component parts disposed thereon,
- attaching visible housing faces, such as cover (4), front wall (3) and lateral faces.

## Revendications

1. Machine pour le traitement du linge, en particulier lave-linge à tambour, sèche-linge à tambour ou lave-linge séchant à tambour, comprenant des sous-ensembles fonctionnels et des composants fonctionnels nécessaires au traitement du linge, un bâti pour loger les sous-ensembles et composants fonctionnels, ainsi que des faces de parement ou surfaces du corps de machine exposées à la vue et lui donnant son aspect extérieur, telles que des parois latérales, une paroi frontale et un couvercle, caractérisée en ce que
le bâti (5; 105), les sous-ensembles fonctionnels et les composants fonctionnels, tels qu'un panneau à commutateurs avec une partie à commutateurs, peuvent être assemblés en un appareil de base (1; 101) capable de fonctionner et contrôlable, appareil de base (1; 101) qui ne présente aucune face de parement.

2. Machine pour le traitement du linge selon la revendication 1, caractérisée en ce que le bâti (105) comprend
- une partie de fond
- une paroi arrière (116)
- deux montants frontaux (150a, b)
- au moins une barre avant de renforcement (121) qui relie les montants frontaux en haut
- et des barres latérales de renforcement (120a, b) disposées en haut sur les côtés, à gauche et à droite.

3. Machine pour le traitement du linge selon la revendication 1, caractérisée en ce que le bâti (5) comprend
- une partie de fond
- une paroi arrière (16)
- une tôle de stabilisation (17) disposée sur le côté frontal
- et des barres latérales de renforcement (20a, b) disposées en haut sur les côtés, à gauche et à droite.

4. Machine pour le traitement du linge selon la revendication 2 ou 3, caractérisée en ce que les parties du bâti sont reliées entre elles par assemblage traversant.

5. Machine pour le traitement du linge selon une ou plusieurs des revendications 1 à 4, caractérisée en ce que le bâti (5; 105) possède des moyens pour la fixation amovible des faces de parement.

6. Machine pour le traitement du linge selon la revendication 5, caractérisée en ce que les parois latérales (2a, b) sont fixées aux montants frontaux ou à la tôle de stabilisation (17) et/ou aux barres latérales de renforcement (20a, b) par des liaisons vissées ou des liaisons par serrage qui sont masquées, à l'état final du montage, par la paroi frontale (3) ou le couvercle (4).

7. Machine pour le traitement du linge selon la revendication 5 ou 6, caractérisée en ce que les parois latérales (2a, b) sont reliées par des éléments d'arrêt à la partie de fond.

8. Machine pour le traitement du linge selon une des revendications 2 à 7, caractérisée en ce que la partie de fond est réalisée comme une cuvette de fond (6) qui est fermée latéralement et produite à partir d'une découpe de tôle.

9. Machine pour le traitement du linge selon la revendication 8, caractérisée en ce que la cuvette de fond (6) possède des éléments de fixation (7a, b; 9; 11), formés par emboutissage et pliage à partir de la découpe de tôle utilisée et destinés à différents sous-ensembles ou composants fonctionnels, comme par exemple des amortisseurs (10) du groupe oscillant (31), une pompe (12) de vidage de la cuve destinée à contenir le bain de lavage ou un capteur d'humidité (8).

10. Machine pour le traitement du linge selon la revendication 8 ou 9, caractérisée en ce que la cuvette de fond (6) possède des moyens d'assemblage d'angle (15a, b), formés à partir de la découpe de tôle et servant à la liaison avec la paroi arrière (16; 116).

11. Machine pour le traitement du linge selon une des revendications 8 à 10, caractérisée en ce que la cuvette de fond (6) possède des dispositifs de réception pour des pieds de l'appareil et/ou pour un système d'égalisation en hauteur.

12. Machine pour le traitement du linge selon une des revendications 8 à 11, caractérisée en ce que la cuvette de fond (6) possède, dans sa partie arrière, un rentrant (13) formé par un repliage de tôle et délimitant une partie de bâti constituant un socle.

13. Machine pour le traitement du linge selon une des revendications 8 à 12, caractérisée en ce que la cuvette de fond (6) est reliée dans sa partie arrière à la paroi arrière (16; 116) par assemblage traversant.

14. Machine pour le traitement du linge, en particulier sèche-linge à tambour ou lave-linge séchant à tambour selon une des revendications 2 à 13, caractérisée en ce qu'un conduit chauffant (151), servant à l'échauffement et à l'introduction d'air chaud dans un tambour de séchage (152), est disposé sur la paroi arrière (116) et relié à cette paroi par assemblage traversant.

15. Machine pour le traitement du linge, en particulier sèche-linge selon la revendication 2 et une ou plusieurs des revendications 4 à 14, caractérisée en ce que les barres supérieures et latérales de renforcement (120a, b) et la barre frontale (121) possèdent des dispositifs de fixation pour fixer différents sous-ensembles ou composants fonctionnels, comme par exemple un panneau à commutateurs (126) avec une partie de commande, une partie de puissance (142) ou une serrure de porte (22).

16. Machine pour le traitement du linge, en particulier lave-linge à tambour ou lave-linge séchant à tambour selon une des revendications 3 à 14, caractérisée en ce que la tôle de stabilisation (17) possède des éléments de fixation pour fixer différents sous-ensembles ou composants fonctionnels, comme par exemple un panneau à commutateurs (26) avec une partie de commande, une partie de puissance (42), une charnière de porte (23), une serrure de porte (22) ou un interrupteur à niveau.

17. Machine pour le traitement du linge, en particulier lave-linge à tambour ou lave-linge séchant à tambour selon la revendication 16, caractérisée en ce que la tôle de stabilisation (17) possède dans sa partie inférieure une ouverture de montage (29) permettant le libre accès aux sous-ensembles et composants fonctionnels disposés sur la cuvette de fond (6) et dans la partie inférieure du groupe oscillant (31).

18. Machine pour le traitement du linge, en particulier lave-linge à tambour ou lave-linge séchant à tambour selon la revendication 16 ou 17, comprenant un espace de traitement du linge pourvu d'une ouverture de chargement fermée par une porte (34), caractérisée en ce qu'une première ouverture fonctionnelle (21) est ménagée dans la tôle de stabilisation (17) pour, ensemble avec une ouverture de porte (38) ménagée dans la paroi frontale (3), permettre l'accès à l'ouverture de chargement, première ouverture fonctionnelle (21) qui possède dans la zone de son bord des dispositifs de réception pour la serrure de porte (22) et la charnière de porte (23), et que le diamètre de l'ouverture de porte (38) est plus grand que le diamètre extérieur de la porte (34).

19. Machine pour le traitement du linge, en particulier lave-linge à tambour ou lave-linge séchant selon la revendication 18, caractérisée en ce que la partie de la tôle de stabilisation (17) visible à travers l'ouverture de porte (38) est masquée par un cache (24) ayant essentiellement la forme d'un anneau de cercle et qui est relié à la tôle de stabilisation (17) ou à la porte (34).

20. Machine pour le traitement du linge selon une des revendications 1 à 19, caractérisée en ce que la paroi frontale (3) est fixée dans une zone latérale par charnière et dans la zone du bord de l'ouverture de porte (38) par un cache (24) relié par vissage à la tôle de stabilisation (17).

21. Procédé de fabrication d'une machine pour le traitement du linge selon une ou plusieurs des revendications 1 à 20, caractérisé par les étapes de procédé suivantes:
- fabrication d'une première unité de montage composée de la paroi arrière (16), de la partie de fond et de sous-ensembles fonctionnels ou de composants fonctionnels fixés sur celle-ci, comme par exemple un capteur d'humidité (8),
- fabrication d'une deuxième unité de montage composée de deux barres latérales de renforcement (20a, b), de la tôle de stabilisation (17) et de sous-ensembles fonctionnels ou de composants fonctionnels fixés sur celle-ci, comme par exemple un panneau à commutateurs (26) avec une partie de commande, une partie de puissance (42), une charnière de porte (23), une serrure de porte (22) ou un interrupteur à niveau,
- fabrication d'une troisième unité de montage composée du groupe oscillant (31) et de composants fonctionnels pour la circulation d'eau disposés sur ce groupe,
- assemblage des première et deuxième unités de montage autour de la troisième unité de montage en un appareil de base (1; 101) capable de fonctionner et contrôlable, toutes les liaisons des parties du bâti étant réalisées par assemblage traversant,
- mise en place de faces de parement du corps de la machine, telles qu'un couvercle (4), une paroi frontale (3) et des faces latérales.

22. Procédé de fabrication d'une machine pour le traitement du linge selon une ou plusieurs des revendications 1 à 20, caractérisé par les étapes de procédé suivantes:
- fabrication d'un bâti (5) composé de la paroi arrière (16), de la partie de fond et de sous-ensembles fonctionnels ou de composants fonctionnels fixés sur celle-ci, comme par exemple un capteur d'humidité (8), de deux barres latérales de renforcement (20a, b), de la tôle de stabilisation (17) et de sous-ensembles fonctionnels ou de composants fonctionnels fixés sur celle-ci, comme par exemple un panneau à commutateurs (26) avec une partie de commande, une partie de puissance (42), une charnière de porte (23), une serrure de porte (22) ou un interrupteur à niveau, toutes les liaisons des parties du bâti étant realisées par assemblage traversant,
- mise en place à l'intérieur du bâti du groupe oscillant (31) et des composants fonctionnels de circulation d'eau disposés sur ce groupe,
- mise en place de faces de parement du corps de la machine, telles qu'un couvercle (4), une paroi frontale (3) et des faces latérales.
